# EUROPÄISCHE PATENTSCHRIFT

(11) **EP 3 721 455 B1**
(45) Veröffentlichungstag und Bekanntmachung des Hinweises auf die Patenterteilung: **20.10.2021**
(21) Anmeldenummer: 18814524.7
(22) Anmeldetag: 27.11.2018
(51) Int. Cl.: H01B 7/295, H01B 7/18

(54) **KABEL MIT BRANDSCHUTZSCHICHT**
CABLE WITH A FIREPROOF LAYER
CÂBLE AVEC COUCHE COUPE-FEU

(30) Priorität: 06.12.2017 DE 102017129020; 11.12.2017 DE 102017129491
(43) Veröffentlichungstag der Anmeldung: 14.10.2020
(73) Patentinhaber: Südkabel GmbH, 68199 Mannheim (DE)
(72) Erfinder: NISHABURI, Afsaneh, 68199 Mannheim, Baden-Württemberg (DE); SCHRÖDER, Gero, 67885 Ketsch, Baden-Württemberg (DE)
(74) Vertreter: Wesch, Arno
(86) Internationale Anmeldenummer: PCT/EP2018/082669
(87) Internationale Veröffentlichungsnummer: WO 2019/110373

(56) Entgegenhaltungen:
- EP-A1- 2 605 251
- WO-A1-02/15202
- DE-A1- 4 236 560
- DE-A1- 10 131 569
- US-A1- 2007 102 188

## Beschreibung

Die Erfindung betrifft ein Kabel nach dem Oberbegriff des Patentanspruchs 1.

Die DE 42 36 560 A1 zeigt ein Kabel mit einem Mantel mit gewellter Lage und die US 2007/0102188 A1 zeigt ein Kommunikationskabel.

Aus der US 2010/0051315 A1 ist ein Kabel bekannt, bei dem eine relativ dicke Mantelschicht von einer dünneren Brandschutzschicht umgeben ist. Ein Kabel, bei dem eine relativ dicke Brandschutzschicht mit flammwidrigem Verhalten von einer dünneren Termigon-Schicht umgeben ist, zeigt die EP 2 811 491 A1.

Aus der DE 101 31 569 A1 sind bereits Kabel bekannt, die im Erdreich verlegt werden können. Diese Kabel umfassen eine Hülle, die einen Polyethylenmantel und eine Brandschutzschicht aufweist. Der Polyethylenmantel umschließt einen Kabelkern. Der Polyethylenmantel und die Brandschutzschicht sind durch Koextrusion auf das Kabel aufgebracht.

Kabel mit einem solchen Polyethylenmantel können im Wasser und im feuchten Erdreich verlegt werden. Der Polyethylenmantel weist vor diesem Hintergrund eine relativ hohe Wanddicke auf.

Die Brandschutzschicht hingegen ist relativ dünn ausgebildet und weist eine Wanddicke auf, die nur einem Drittel bis einem Viertel der Wanddicke des Polyethylenmantels entspricht.

In der Praxis können jedoch Fälle auftreten, in denen eine relativ große Wanddicke einer Brandschutzschicht vorliegen soll oder gar ein Kabelaußenmantel ausschließlich aus flammhemmendem Material bestehen soll.

Grundsätzlich gilt: Je größer die Wanddicke der Brandschutzschicht ist, desto größer ist die Widerstandsfähigkeit eines Kabels gegenüber Bränden, und je größer die Dicke eines Polyethylenmantels ist, desto größer ist die mechanische Stabilität des Kabelaußenmantels, die bei der Verlegung des Kabels, aber auch im thermomechanischen Lastspiel während des Betriebs erforderlich ist.

Wenn man jedoch auf einen bereits relativ dicken Polyethylenmantel eine ebenfalls relativ dicke Brandschutzschicht aufträgt, kann das Kabel zu voluminös, zu schwer und/ oder nur noch schwer zu handhaben sein.

Zugleich bestehen aber auch relativ hohe Anforderungen an die Stabilität des Kabelaußenmantels, damit dieser intrinsischen mechanischen Belastungen, die vom konstruktiven Aufbau des Kabels herrühren, Stand hält.

Beispielsweise gibt es Konstruktionen, bei denen radial innerhalb des Kabelaußenmantels liegend eine Folie vorgesehen ist, welche als Dampf- oder Flüssigkeitssperre, insbesondere als Wasserdampfsperre, dient und relativ zum Kabelaußenmantel in ungünstiger Weise wirken kann.

Wenn die Folie einen Überlappungsbereich aufweist, können an diesem oder an einzelnen Stellen des Überlappungsbereichs bzw. insbesondere am Ende des Überlappungsbereichs Kerbwirkungen von innen nach radial außen auf den Kabelaußenmantel einwirken, so dass dieser brechen oder einreißen kann. Der Erfindung liegt daher die Aufgabe zu Grunde, ein Kabel zur Verlegung im Erdreich, in Luft oder in Rohren, aber auch in Gebäuden, anzugeben, welches bei kompaktem Aufbau möglichst stabil gegen mechanische Einwirkungen ist und dennoch eine möglichst hohe Beständigkeit im Brandfall zeigt.

Die vorliegende Erfindung löst die zuvor genannte Aufgabe durch die Merkmale des Patentanspruchs 1.

Zunächst ist erkannt worden, dass ein Überlappungsbereich einer Folie ungünstig nach radial außen auf einen Kabelaußenmantel einwirken kann, so dass dieser brechen oder einreißen kann.

Darauf ist erkannt worden, dass dies insbesondere bei Konstruktionen der Fall ist, bei denen der Kabelaußenmantel ausschließlich aus flammhemmendem Material besteht, wenn die Brandschutzanforderungen dies erfordern. Weiter ist erkannt worden, dass eben diese Kombination, bestehend aus einer Folie als Wasserdampfsperre und einer darüber liegenden reinen Brandschutzschicht, den mechanischen Anforderungen an das Kabel nicht oder nur eingeschränkt Stand hält.

Weiter ist erkannt worden, dass auch an ein Kabel mit einem Metallmantel, der eine glatte oder gewellte Oberfläche aufweisen kann, hohe mechanische Anforderungen gestellt werden. Ein Kabel, welches eine Mantelschicht und eine darüber liegende Brandschutzschicht aufweist, kann gegenüber einem Kabel, welches nur eine Brandschutzschicht aufweist, im Hinblick auf die Stabilität deutlich verbessert werden.

Erfindungsgemäß ist schließlich erkannt worden, dass die Wanddicke einer Mantelschicht, die insbesondere aus reinem Polyethylen besteht, kleiner gewählt werden kann als die Wanddicke der Brandschutzschicht, auch wenn auf eine Hülle bzw. einen Kabelaußenmantel bei der Verlegung oder auch im thermomechanischen Lastspiel während des Betriebs mechanische Belastungen einwirken.

Weiter ist erkannt worden, dass die Brandschutzschicht, obwohl diese aufgrund ihrer Befüllung mit flammhemmenden Füllstoffen brüchiger als eine Schicht aus reinem Polyethylen ist, dennoch eine solche Schicht mechanisch stabilisieren kann.

Insbesondere ist erkannt worden, dass eine Folie am Ende ihres Überlappungsbereichs Kerbwirkungen entfalten kann. Eine relativ dünne Mantelschicht, insbesondere aus reinem Polyethylen, kann aber diesen Kerbwirkungen überraschend gut Stand halten, auch wenn sie dünn ist, und wenn die dünne, innere Mantelschicht von einer relativ dicken, äußeren Brandschutzschicht umgeben ist. Die an sich relativ brüchige Brandschutzschicht kann eine dünne Mantelschicht überraschend gut gegen Kerbwirkungen stabilisieren.

Durch eine dünne Mantelschicht über der Folie wird die Kerbwirkung am Überlappungsbereich der Folie entschärft, gleichzeitig liefert die Mantelschicht einen geeigneten Unterbau für die darüber in Koextrusion aufgebrachte Brandschutzschicht hinsichtlich der mechanischen Stabilitätsanforderungen.

Gemäß einer Variante des Kabels könnte die Wanddicke der Mantelschicht in einem ersten Abschnitt größer sein als die Wanddicke der Brandschutzschicht und könnte in einem zweiten Abschnitt geringer sein. Der erste Abschnitt kann dann in einem Freibereich, insbesondere im Erdreich, verlegt werden, der zweite Abschnitt in einem Innenbereich, insbesondere in einem Gebäude.

Das Kabel ist insoweit als Hybridkabel ausgestaltet, welches für mehrere Anwendungen geeignet ist. Höhere Anforderungen an den Brandschutz in einem Gebäude und geringere Anforderungen an den Brandschutz im Freibereich können so durch ein einziges Kabel befriedigt werden.

In einem ersten Abschnitt könnte daher auch nur die Mantelschicht vorliegen, jedoch keine Brandschutzschicht vorgesehen sein, wobei in einem zweiten Abschnitt sowohl die Mantelschicht als auch die Brandschutzschicht vorgesehen sind. So kann teures Material für die Brandschutzschicht eingespart werden.

Vor diesem Hintergrund ist denkbar, dass die Abschnitte kontinuierlich ineinander übergehen, wobei sich die Wanddickenverhältnisse längs des Kabels kontinuierlich umkehren. Es ist auch eine sprunghafte Umkehrung denkbar. Ein Abschnitt der Umkehrung der Wanddickenverhältnisse und/ oder die anderen Abschnitte könnte bzw. könnten durch eine Markierung gekennzeichnet sein, so dass das Kabel korrekt verlegt wird.

Die Wanddicke der Mantelschicht könnte höchstens 45%, bevorzugt höchstens 25%, besonders bevorzugt höchstens 10% der Wanddicke der Brandschutzschicht betragen.

Als radial innerhalb der Mantelschicht und der Brandschutzschicht liegende Folie könnte eine metallische Folie vorgesehen sein. Die metallische Folie könnte rein metallisch sein oder eine metallisch bedampfte bzw. beschichtete Kunststoffträgerschicht umfassen. Die Folie könnte auch eine Klebeschicht aufweisen. Die Folie dient als Wasserdampfsperre.

Die Folie könnte als Aluminiumfolie ausgestaltet sein. Aluminium ist gut verarbeitbar und leicht.

Der Überlappungsbereich der genannten Folie könnte sich über ein Bogensegment von 10° bis 45° erstrecken. Die Länge des Bogensegments hängt von der Fertigung des Kabels ab.

Als radial innerhalb und jenseits der Mantelschicht und der Brandschutzschicht liegender Metallmantel könnte ein glatter Metallmantel oder ein Wellmantel vorgesehen sein. Durch einen Metallmantel wird die Stabilität eines Kabels erhöht. Glatte oder gewellte Metallmäntel können aus Blei, Aluminium oder sonstigen metallischen Materialien, insbesondere Blech, mit glatter Oberfläche oder in einer gewellten Ausführung als sogenannter Wellmantel hergestellt werden. Diese Ausführungen zeichnen sich im Gegensatz zu Schichtenmänteln dadurch aus, dass sie keinen Überlappungsbereich haben.

Der Metallmantel könnte aus Aluminium oder aus Blei gefertigt sein. Diese beiden Metalle haben sich in der Praxis besonders bewährt. Ein Wellmantel ist bevorzugt aus Aluminium gefertigt. Ganz allgemein könnte ein Wellmantel jedoch auch aus Blech gefertigt sein.

Die Wanddicke der Mantelschicht, die insbesondere aus reinem Polyethylen besteht, könnte im Bereich 0,3 - 1 mm liegen. Diese Wanddicken haben sich als vorteilhaft erwiesen, um Kerbwirkungen und Bewegungen einer Folie, insbesondere einer Aluminiumfolie, Stand zu halten.

Die Wanddicke der Brandschutzschicht könnte im Bereich 0,5 - 5 mm liegen. Diese Wanddicken haben sich als vorteilhaft erwiesen, um eine Mantelschicht gegen Kerbwirkungen und Bewegungen einer Folie zu unterstützen und gleichzeitig die Brandschutzanforderungen zu erfüllen.

Die Mantelschicht über der Folie oder einem Metallmantel könnte aus Polyethylen gefertigt sein oder Polyethylen aufweisen. Polyethylen, insbesondere hochdichtes Polyethylen (HDPE) ist besonders für im Erdreich zu verlegende Kabel geeignet.

Die Mantelschicht könnte keine brandhemmenden und/ oder flammhemmenden Materialien oder Füllstoffe aufweisen. Hierdurch ist die Mantelschicht sehr stabil, elastisch und nicht brüchig. Alternativ oder zusätzlich könnte die Mantelschicht aus reinem Polyethylen gefertigt sein. Polyethylen ist gut geeignet für im Erdreich zu verlegende Kabel.

Radial außerhalb der Brandschutzschicht liegend könnte optional eine weitere dünne, elektrisch leitfähige Schicht vorgesehen sein. Hierdurch können Beschädigungen oder Fehler bei der Verlegung des Kabels detektiert werden. Die Wanddicke dieser elektrisch leitfähigen Schicht könnte ca. 0,1 - 0,3 mm betragen.

Das hier beschriebene Kabel könnte als Starkstromkabel und/ oder Hochspannungskabel für Spannungen im Bereich 1 kV bis 500 kV zur Verlegung im Erdreich und/ oder zumindest abschnittsweise innerhalb von Gebäuden verwendet werden. Das Kabel ist ausreichend mechanisch stabil und hält Bränden gut Stand.

Die Brandschutzschicht kann aus jedem geeigneten Material gefertigt sein bzw. dieses aufweisen. Das Material ist flammhemmend und/ oder entwickelt im Brandfall möglichst wenig Rauch. Das Material ist halogenfrei. Das Material könnte Polyethylen und/ oder Ethylenvinylacetat aufweisen, in dem bzw. in denen etwa 20% - 40% Füllstoffe enthalten sind. Als Füllstoffe können Calciumcarbonat, Magnesiumhydroxid oder Aluminiumhydroxid vorliegen. Die oben beschriebene Mantelschicht ohne flammhemmende Füllstoffe, insbesondere aus reinem Polyethylen, weist bevorzugt einen dieser oder alle diese Füllstoffe nicht auf.

### In der Zeichnung zeigen

- Fig. 1: eine schematische Schnittansicht eines Kabels, welches eine Folie mit einem Überlappungsbereich aufweist,
- Fig. 2a: eine vergrößerte ausschnittsweise Ansicht eines weiteren Kabels, welches zwei Abschnitte aufweist, wobei ein Abschnitt gezeigt ist, in dem die Wanddicke der Mantelschicht geringer ist als die Wanddicke der Brandschutzschicht,
- Fig. 2b: eine vergrößerte ausschnittsweise Ansicht eines weiteren Kabels, welches zwei Abschnitte aufweist, wobei ein Abschnitt gezeigt ist, in dem die Wanddicke der Mantelschicht größer ist als die Wanddicke der Brandschutzschicht,
- Fig. 3: eine schematische Längsschnittansicht des Kabels gemäß Fig. 2a und Fig. 2b, bei welchem in zwei Abschnitten unterschiedliche Wanddickenverhältnisse der Mantelschicht und der Brandschutzschicht herrschen,
- Fig. 4: eine schematische Längsschnittansicht eines weiteren Kabels, welches einen Abschnitt ohne Brandschutzschicht aufweist, und
- Fig. 5: eine Schnittansicht eines weiteren Kabels, welches einen Metallmantel aufweist.

Fig. 1 zeigt ein Kabel, nämlich ein Erdkabel, zur Verlegung im Erdreich, in Luft oder in Rohren, aber auch in Gebäuden, umfassend einen Kabelkern K und eine Hülle. Die Hülle umgibt den Kabelkern. Die Hülle fungiert im konkreten Fall als Kabelaußenmantel.

Der Kabelkern umfasst im konkreten Fall die Komponenten, die mit den Bezugszeichen 1 bis 5 gekennzeichnet sind. Das Kabel umfasst des Weiteren Bewicklungen 6, 8 und Schirmdrähte 7.

Das Kabel umfasst eine Hülle. Im konkreten Fall umfasst die Hülle die Komponenten, die mit den Bezugszeichen 9 bis 13 gekennzeichnet sind. Die Hülle umgibt den inneren Kabelaufbau, der die Komponenten mit den Bezugszeichen 1 bis 8 umfasst.

Die Hülle weist eine Folie 9, eine Mantelschicht 12 aus Polyethylen (HDPE) und eine flammhemmende und/ oder brandhemmende Brandschutzschicht 13 auf. Die Mantelschicht 12 und die Brandschutzschicht 13 sind koextrudiert. Es ist kein zusätzlicher Klebstoff zwischen Mantelschicht 12 und Brandschutzschicht 13 vorgesehen, um diese stoffschlüssig zu verbinden.

Die Wanddicke 12a der Mantelschicht 12 aus Polyethylen ist geringer als die Wanddicke 13a der Brandschutzschicht 13, wobei radial innerhalb und jenseits der Mantelschicht 12 aus Polyethylen liegend die Folie 9 vorgesehen ist, welche einen Überlappungsbereich 11 aufweist. Die Folie 9 weist zwei Enden 10 auf, die einander überlappen. Die Folie 9 ist eine separate Komponente und liegt von der Mantelschicht 12 aus Polyethylen getrennt vor. Die Folie 9 liegt radial weiter innen als die Mantelschicht 12 und die Brandschutzschicht 13.

Fig. 2a, Fig. 2b und Fig. 3 zeigen ein alternatives Kabel, welches abschnittsweise den gleichen Aufbau wie das Kabel gemäß Fig. 1 aufweist, wobei jedoch die Wanddicke 12a der Mantelschicht 12 aus Polyethylen in einem ersten Abschnitt A größer ist als die Wanddicke 13a der Brandschutzschicht 13. In einem zweiten Abschnitt B ist die Wanddicke 12a der Mantelschicht 12 aus Polyethylen dann geringer als die Wanddicke 13a der Brandschutzschicht 13.

Die Wanddickenverhältnisse kehren sich in einem Übergangsabschnitt C kontinuierlich um. In allen Abschnitten A, B, C sind die Mantelschicht 12 aus Polyethylen und die Brandschutzschicht 13 koextrudiert.

Fig. 4 zeigt ein weiteres alternatives Kabel, welches abschnittsweise den gleichen Aufbau wie das Kabel gemäß Fig. 1 aufweist, wobei in einem ersten Abschnitt A nur die Mantelschicht 12 vorliegt und keine Brandschutzschicht. In einem zweiten Abschnitt B liegen sowohl die Mantelschicht 12 als auch die Brandschutzschicht 13 vor.

Der Kabelkern K der hier gezeigten Kabel kann in üblicher Weise aufgebaut sein. Er kann Leiter 1 aus Kupfer- oder Aluminium aufweisen. Ein Leiter kann rund sein. Ein Leiter kann mehrdrähtig oder in Segmenten ausgebildet sein. Im konkreten Fall gemäß Fig. 1, Fig. 2 und Fig. 5 ist der Leiter 1 rund und mehrdrähtig aus Kupfer- oder Aluminium gezeigt. Der Leiter 1 ist von einer Isolierung 4, bevorzugt aus Polyethylen, umgeben. Es können des Weiteren Schirmdrähte 7 aus Kupfer oder Aluminium zur Kurzschlussbeherrschung vorgesehen sein. Denkbar ist auch, dass optische Fasern vorgesehen sind.

Der in Fig. 1, Fig. 2a und Fig. 2b dargestellte Überlappungsbereich 11 erstreckt sich über ein Bogensegment von 10° bis 45°. Als radial innerhalb und jenseits der Mantelschicht 12 liegende Folie 9 ist eine metallische Folie vorgesehen. Die Folie 9 ist als Aluminiumfolie ausgestaltet.

Die Wanddicke 12a der Mantelschicht 12 aus Polyethylen beträgt 1 mm in Fig. 1. Die Wanddicke 13a der Brandschutzschicht 13 beträgt 3 mm in Fig. 1. Die Mantelschicht 12 ist aus Polyethylen gefertigt. Konkret ist die Mantelschicht 12 aus hochdichtem Polyethylen (HDPE) gefertigt.

Radial außerhalb der Brandschutzschicht 13 liegend kann optional eine elektrisch leitfähige Schicht vorgesehen sein. Diese Schicht kann durch Aufbringen eines leitfähigen Materials, insbesondere Graphit, erzeugt werden. In diesem Fall kann das Graphit einpoliert werden. Durch eine weitere Koextrusion einer leitfähigen Schicht auf die Brandschutzschicht kann die leitfähige Schicht aufextrudiert werden.

Fig. 5 zeigt eine weitere Ausführungsform eines Kabels.

Bei diesem Kabel ist die Wanddicke der Mantelschicht 12 geringer als die Wanddicke der Brandschutzschicht 13, wobei radial innerhalb und jenseits der Mantelschicht 12 und der Brandschutzschicht 13 liegend ein Metallmantel 7a vorgesehen ist. Der Metallmantel 7a kann glatt oder gewellt sein. Der Metallmantel 7a kann aus Aluminium oder Blei oder Blech gefertigt sein.

Die Wanddicke 12a der Mantelschicht 12 kann abschnittsweise oder auch über die gesamte Länge eines Kabels geringer sein als die Wanddicke 13a der Brandschutzschicht 13.

Die hier gezeigten Kabel werden als Starkstromkabel und/ oder Hochspannungskabel zur Verlegung im Erdreich und/ oder zumindest abschnittsweise innerhalb von Gebäuden oder im Freien oder in Rohren verwendet.

### Bezugszeichen

- 1: Leiter
- 2: Bewicklung
- 3: innere Leitschicht
- 4: Isolierung
- 5: äußere Leitschicht
- 6: Bewicklung
- 7: Schirmdrähte
- 7a: Metallmantel
- 8: Bewicklung
- 9: Folie
- 10: Ende von 9
- 11: Überlappungsbereich von 9
- 12: Mantelschicht
- 12a: Wanddicke von 12
- 13: Brandschutzschicht
- 13a: Wanddicke von 13

## Patentansprüche

1. Kabel zur Verlegung im Erdreich, in Luft, in Rohren oder Gebäuden, umfassend einen Kabelkern (K) und eine Hülle, welche den Kabelkern (K) umgibt, wobei die Hülle eine Mantelschicht (12) und eine flammhemmende und/ oder brandhemmende Brandschutzschicht (13) aufweist und wobei die Mantelschicht (12) und die Brandschutzschicht (13) koextrudiert sind, **dadurch gekennzeichnet, dass** die Wanddicke (12a) der Mantelschicht (12) zumindest abschnittsweise geringer ist als die Wanddicke (13a) der Brandschutzschicht (13), welche die Mantelschicht (12) umgibt, wobei radial innerhalb und jenseits der Mantelschicht (12) und der Brandschutzschicht (13) liegend eine Folie (9) vorgesehen ist, welche einen Überlappungsbereich (11) aufweist, wobei die Mantelschicht (12) über der Folie (9) liegt, oder wobei radial innerhalb und jenseits der Mantelschicht (12) und der Brandschutzschicht (13) liegend ein Metallmantel (7a) vorgesehen ist, wobei die Mantelschicht (12) über dem Metallmantel (7a) liegt.

2. Kabel nach Anspruch 1, **dadurch gekennzeichnet, dass** die Wanddicke (12a) der Mantelschicht (12) in einem ersten Abschnitt (A) größer ist als die Wanddicke (13a) der Brandschutzschicht (13) und in einem zweiten Abschnitt (B) geringer.

3. Kabel nach Anspruch 1, **dadurch gekennzeichnet, dass** in einem ersten Abschnitt (A) nur die Mantelschicht (12) vorliegt, jedoch keine Brandschutzschicht (13) vorgesehen ist, wobei in einem zweiten Abschnitt (B) sowohl die Mantelschicht (12) als auch die Brandschutzschicht (13) vorgesehen sind.

4. Kabel nach einem der voranstehenden Ansprüche, **dadurch gekennzeichnet, dass** die Wanddicke (12a) der Mantelschicht (12) höchstens 45%, bevorzugt höchstens 25%, besonders bevorzugt höchstens 10% der Wanddicke (13a) der Brandschutzschicht (13) beträgt.

5. Kabel nach einem der voranstehenden Ansprüche, **dadurch gekennzeichnet, dass** als radial innerhalb und jenseits der Mantelschicht (12) und der Brandschutzschicht (13) liegende Folie (9) eine metallische Folie vorgesehen ist.

6. Kabel nach Anspruch 5, **dadurch gekennzeichnet, dass** die Folie (9) als Aluminiumfolie ausgestaltet ist.

7. Kabel nach einem der voranstehenden Ansprüche, **dadurch gekennzeichnet, dass** der Überlappungsbereich (11) der Folie (9) sich über ein Bogensegment von 10° bis 45° erstreckt.

8. Kabel nach einem der voranstehenden Ansprüche, **dadurch gekennzeichnet, dass** als radial innerhalb und jenseits der Mantelschicht (12) und der Brandschutzschicht (13) liegender Metallmantel (7a) ein glatter Metallmantel oder ein Wellmantel vorgesehen ist.

9. Kabel nach Anspruch 8, **dadurch gekennzeichnet, dass** der Metallmantel (7a) aus Aluminium oder aus Blei gefertigt ist.

10. Kabel nach einem der voranstehenden Ansprüche, **dadurch gekennzeichnet, dass** die Wanddicke (12a) der Mantelschicht (12) im Bereich 0,3 - 1 mm liegt.

11. Kabel nach einem der voranstehenden Ansprüche, **dadurch gekennzeichnet, dass** die Wanddicke (13a) der Brandschutzschicht (13) im Bereich 0,5 - 5 mm liegt.

12. Kabel nach einem der voranstehenden Ansprüche, **dadurch gekennzeichnet, dass** die Mantelschicht (12) aus Polyethylen gefertigt ist oder Polyethylen aufweist.

13. Kabel nach einem der voranstehenden Ansprüche, **dadurch gekennzeichnet, dass** die Mantelschicht (12) keine brandhemmenden und/ oder flammhemmenden Materialien aufweist und/ oder aus reinem Polyethylen gefertigt ist.

14. Kabel nach einem der voranstehenden Ansprüche, **dadurch gekennzeichnet, dass** radial außerhalb der Brandschutzschicht (13) liegend eine elektrisch leitfähige Schicht vorgesehen ist.

15. Verwendung eines Kabels nach einem der voranstehenden Ansprüche, als Starkstromkabel und/ oder Hochspannungskabel zur Verlegung im Erdreich und/ oder zumindest abschnittsweise innerhalb von Gebäuden.

## Claims

1. Cable for laying in the ground, in the air, in pipes or buildings, comprising a cable core (K) and a sleeve which surrounds the cable core (K), wherein the sleeve has a sheath layer (12) and a flame-retardant and/or fire-retardant fire protection layer (13) and wherein the sheath layer (12) and the fire protection layer (13) are coextruded,
**characterized in that**
the wall thickness (12a) of the sheath layer (12), at least in certain portions, is lower than the wall thickness (13a) of the fire protection layer (13) which surrounds the sheath layer (12), wherein a foil (9) is provided so as to lie radially inside and beyond the sheath layer (12) and the fire protection layer (13), said foil having an overlap region (11), wherein the sheath layer (12) lies above the foil (9), or wherein a metal sheath (7a) is provided so as to lie radially inside and beyond the sheath layer (12) and the fire protection layer (13), wherein the sheath layer (12) lies above the metal sheath (7a).

2. Cable according to Claim 1, **characterized in that** the wall thickness (12a) of the sheath layer (12) in a first portion (A) is greater than the wall thickness (13a) of the fire protection layer (13), and is smaller in a second portion (B).

3. Cable according to Claim 1, **characterized in that** in a first portion (A), only the sheath layer (12) is present but no fire protection layer (13) is provided, wherein in a second portion (B), both the sheath layer (12) and the fire protection layer (13) are provided.

4. Cable according to one of the preceding claims, **characterized in that** the wall thickness (12a) of the sheath layer (12) is at most 45%, preferably at most 25%, particularly preferably at most 10%, of the wall thickness (13a) of the fire protection layer (13).

5. Cable according to one of the preceding claims, **characterized in that** a metal foil is provided as foil (9) lying radially inside and beyond the sheath layer (12) and the fire protection layer (13).

6. Cable according to Claim 5, **characterized in that** the foil (9) is designed as an aluminium foil.

7. Cable according to one of the preceding claims, **characterized in that** the overlap region (11) of the foil (9) extends over an arc segment of 10° to 45°.

8. Cable according to one of the preceding claims, **characterized in that** a smooth metal sheath or a corrugated sheath is provided as metal sheath (7a) lying radially inside and beyond the sheath layer (12) and the fire protection layer (13).

9. Cable according to Claim 8, **characterized in that** the metal sheath (7a) is manufactured from aluminium or from lead.

10. Cable according to one of the preceding claims, **characterized in that** the wall thickness (12a) of the sheath layer (12) lies in the range of 0.3 - 1 mm.

11. Cable according to one of the preceding claims, **characterized in that** the wall thickness (13a) of the fire protection layer (13) lies in the range of 0.5 - 5 mm.

12. Cable according to one of the preceding claims, **characterized in that** the sheath layer (12) is manufactured from polyethylene or comprises polyethylene.

13. Cable according to one of the preceding claims, **characterized in that** the sheath layer (12) comprises no fire-retardant and/or flame-retardant materials and/or is manufactured from pure polyethylene.

14. Cable according to one of the preceding claims, **characterized in that** an electrically conductive layer is provided so as to lie radially outside the fire protection layer (13).

15. Use of a cable according to one of the preceding claims as a power cable and/or high-voltage cable for laying in the ground and/or at least in certain portions inside buildings.

## Revendications

1. Câble à poser dans le sol, dans l'air, dans des tubes ou des bâtiments, comportant un noyau de câble (K) et une gaine, qui entoure le noyau de câble (K), la gaine comprenant une couche d'enveloppe (12) et une couche de protection contre l'incendie anti-flamme et/ou anti-incendie (13), et la couche d'enveloppe (12) et la couche de protection contre l'incendie (13) étant coextrudées, **caractérisé en ce que** l'épaisseur de paroi (12a) de la couche d'enveloppe (12) est inférieure au moins en sections à l'épaisseur de paroi (13a) de la couche de protection contre l'incendie (13), qui entoure la couche d'enveloppe (12), un film (9), situé radialement à l'intérieur et au-delà de la couche d'enveloppe (12) et de la couche de protection contre l'incendie (13), étant prévu, qui comprend une zone de chevauchement (11), la couche d'enveloppe (12) étant située au-dessus du film (9), ou une enveloppe métallique (7a), située radialement à l'intérieur et au-delà de la couche d'enveloppe (12) et de la couche de protection contre l'incendie (13), étant prévue, la couche d'enveloppe (12) étant située au-dessus de l'enveloppe métallique (7a).

2. Câble selon la revendication 1, **caractérisé en ce que** l'épaisseur de paroi (12a) de la couche d'enveloppe (12) est supérieure dans une première section (A) à l'épaisseur de paroi (13a) de la couche de protection contre l'incendie (13) et est inférieure dans une deuxième section (B).

3. Câble selon la revendication 1, **caractérisé en ce que**, dans une première section (A), uniquement la couche d'enveloppe (12) est présente, mais toutefois aucune couche de protection contre l'incendie (13) n'est prévue, aussi bien la couche d'enveloppe (12) que la couche de protection contre l'incendie (13) étant prévues dans une deuxième section (B).

4. Câble selon l'une quelconque des revendications précédentes, **caractérisé en ce que** l'épaisseur de paroi (12a) de la couche d'enveloppe (12) est d'au plus 45 %, de préférence d'au plus 25 %, de manière particulièrement préférée d'au plus 10 %, de l'épaisseur de paroi (13a) de la couche de protection contre l'incendie (13).

5. Câble selon l'une quelconque des revendications précédentes, **caractérisé en ce qu'**un film métallique est prévu en tant que film (9) situé radialement à l'intérieur et au-delà de la couche d'enveloppe (12) et de la couche de protection contre l'incendie (13).

6. Câble selon la revendication 5, **caractérisé en ce que** le film (9) est conçu en tant que film d'aluminium.

7. Câble selon l'une quelconque des revendications précédentes, **caractérisé en ce que** la zone de chevauchement (11) du film (9) s'étend sur un segment d'arc de 10° à 45°.

8. Câble selon l'une quelconque des revendications précédentes, **caractérisé en ce qu'**une enveloppe métallique lisse ou une enveloppe ondulée est prévue en tant qu'enveloppe métallique (7a) située radialement à l'intérieur et au-delà de la couche d'enveloppe (12) et de la couche de protection contre l'incendie (13).

9. Câble selon la revendication 8, **caractérisé en ce que** l'enveloppe métallique (7a) est fabriquée en aluminium ou en plomb.

10. Câble selon l'une quelconque des revendications précédentes, **caractérisé en ce que** l'épaisseur de paroi (12a) de la couche d'enveloppe (12) se situe dans la plage allant de 0,3 à 1 mm.

11. Câble selon l'une quelconque des revendications précédentes, **caractérisé en ce que** l'épaisseur de paroi (13a) de la couche de protection contre l'incendie (13) se situe dans la plage allant de 0,5 à 5 mm.

12. Câble selon l'une quelconque des revendications précédentes, **caractérisé en ce que** la couche d'enveloppe (12) est fabriquée en polyéthylène ou comprend du polyéthylène.

13. Câble selon l'une quelconque des revendications précédentes, **caractérisé en ce que** la couche d'enveloppe (12) ne comprend pas de matériaux anti-incendie et/ou anti-flamme et/ou est fabriquée en polyéthylène pur.

14. Câble selon l'une quelconque des revendications précédentes, **caractérisé en ce qu'**une couche électriquement conductrice située radialement à l'extérieur de la couche de protection contre l'incendie (13) est prévue.

15. Utilisation d'un câble selon l'une quelconque des revendications précédentes en tant que câble pour courant fort et/ou câble haute tension à poser dans le sol et/ou au moins en sections à l'intérieur de bâtiments.
